# EUROPÄISCHE PATENTSCHRIFT

(11) **EP 0 979 929 B1**
(45) Veröffentlichungstag und Bekanntmachung des Hinweises auf die Patenterteilung: **15.12.2004**
(21) Anmeldenummer: 98811260.3
(22) Anmeldetag: 23.12.1998
(51) Int. Cl.: F01L 1/02, F02B 67/06, F01L 1/18

(54) **Hubkolbenmotor mit Kipphebel-Ventilsteuerung**
Piston engine with rocker arm valve drive
Moteur à piston à commande de soupape par culbuteur

(30) Priorität: 11.08.1998 EP 98115057
(43) Veröffentlichungstag der Anmeldung: 16.02.2000
(73) Patentinhaber: Wenko AG Burgdorf, 3400 Burgdorf (CH)
(72) Erfinder: Wenger, Urs, 4900 Langenthal (CH); Jenni, Hans-Rudolf, 3413 Kaltacker (CH)
(74) Vertreter: AMMANN PATENTANWAELTE AG BERN

(56) Entgegenhaltungen:
- DE-A- 3 630 128
- DE-C- 801 241
- DE-C- 4 223 325
- GB-A- 2 157 770
- US-A- 5 605 077
- PATENT ABSTRACTS OF JAPAN vol. 014, no. 023 (M-920), 17. Januar 1990 (1990-01-17) & JP 01 262327 A (HONDA MOTOR CO LTD), 19. Oktober 1989 (1989-10-19)
- PATENT ABSTRACTS OF JAPAN vol. 017, no. 656 (M-1521), 6. Dezember 1993 (1993-12-06) & JP 05 214917 A (SUZUKI MOTOR CORP), 24. August 1993 (1993-08-24)

## Beschreibung

Die vorliegende Erfindung beschreibt einen Hubkolbenmotor mit Kipphebel-Ventilsteuerung gemäss Oberbegriff von Patentanspruch 1. Dabei wird die Erfindung beispielhaft an einem 2-Zylinder Reihenmotor näher erläutert, gilt jedoch für Hubkolbenmotoren mit beliebiger Zylinderanzahl.

Es ist vorbekannt, Motoren mit verschiedenen Arten von Ventilsteuerungen zu verwenden, z.B. gemäss Figur 1, die schematisch vier verschiedene Ventil-Steuerungen, wie sie beispielsweise im Buch Kraftfahrtechnisches Taschenbuch Bosch" VDI-Verlag, 19. Auflage, beschrieben werden, zeigt. Eine mögliche Ausführung ist die in Fig. 1, Bild 3, dargestellte Kipphebel-Ventilsteuerung. Diese Art der Ventilsteuerung wird heute insbesondere bei Motoren verwendet, bei denen geringe Reibleistung und eine geringe Bauhöhe im Vordergrund stehen. Nachteilig an dieser Bauart ist der stark vergrösserte Aufwand für die Bearbeitung und Montage des Ventiltriebes, die aufwendige Wartung, sowie ein vergrösserter Platzbedarf in der Längsrichtung der Zylinder.

Die GB-A-2 157 770 offenbart eine herkömmlich auf Rollen oder Gleitlagern gelagerte Nockenwelle, wobei die Erfindung dieser Schrift auf eine Dekompressionsvorrichtung für ein Motorrad gerichtet ist.

Die DE-C-801 241 offenbart eine drehverstellbare Exzenterbuchse, um welche eine axial verstellbare und verdrehbare Nabe der Kipphebeleinrichtung greift.

Aus der US-A-5 605 077 ist ein Hubkolbenmotor bekannt, der für die Aufnahme der Nockenwelle Lagerstellen mit Lagerbohrungen aufweist, die in Montagerichtung gesehen zunehmende Durchmesser aufweisen, um das Einschieben der Nockenwelle zu erleichtern. Die genaue Bearbeitung dieser Lagerbohrungen mit unterschiedlichen Durchmessern ist jedoch sehr aufwendig. Es wird auch die Lagerung der Kipphebel bei den gleichen Lagerstellen offenbart, wobei die Lagerstellen an den Stellen der Kipphebelbohrungen verbreitert sind. Dadurch, dass die Kipphebelbohrungen im Zylinderblock angeordnet sind, kann die Montage der Kipphebel nur im Zylinderkopf erfolgen.

Es ist von diesem bekannten Stand der Technik ausgehend Aufgabe der vorliegenden Erfindung, die Nachteile von vorbekannten Kipphebel-Ventilsteuerungen bezüglich stark vergrössertem Aufwand für Bearbeitung und Montage der Nockenwelle und der Kipphebel, aufwendige Wartung und vergrösserten Platzbedarf in der Längsrichtung der Zylinder, zu beseitigen.

Diese Aufgabe wird mit einem Motor mit Kippventil-Steuerung gemäss Patentanspruch 1 gelöst. Weitere Vorteile und Ausführungen sind in den abhängigen Ansprüchen beschrieben.

Die Erfindung wird im folgenden anhand einer Zeichnung von Lösungen des Standes der Technik und anhand eines Ausführungsbeispiels mit einem 2-Zylinder Reihenmotor näher erläutert.
- Fig. 1: zeigt schematisch vier Möglichkeiten von Ventilsteuerungen,
- Fig. 2: zeigt schematisch in einer Seitenansicht einen Ventiltrieb eines Motors gemäss Erfindung,
- Fig. 3: zeigt einen Schnitt gemäss Linie III-III in Fig. 2,
- Fig. 4: zeigt die Kipphebelanordnung der Figuren 2 und 3 von oben,
- Fig. 5: zeigt die Kurbelwelle und Ausgleichswelle von Fig. 2 von oben,
- Fig. 6: zeigt schematisch einen ersten Schnitt durch das Zylinderkopfgehäuse,
- Fig. 7: zeigt einen weiteren Schnitt durch das Zylinderkopfgehäuse, und
- Fig. 8: zeigt in perspektivischer Sicht eine Variante zur Ausführung gemäss Figur 7.

Die Figuren 2 bis 5 zeigen schematisch Teile des Antriebs eines Hubkolbenmotors gemäss Erfindung, mit Kolben 1, wovon nur einer dargestellt ist, die an der Pleuelstange 2 befestigt und über die Kurbelzapfen 3 mit der Kurbelwelle 4 verbunden sind. Ausserdem erkennt man eine Ausgleichswelle 5 mit Kettenzahnrad 5K, ein direkt mit der Kurbelwelle verbundenes Kettenrad 6, ein Kettenspannrad 7, um die Kette 8 spannen zu können, die das Nockenwellen-Kettenzahnrad 9 antreibt, welches die Drehung der Nockenwelle 10 ermöglicht, die ihrerseits die Kipphebel 11 betätigt, die die angedeuteten Ventile 19 entlang der Ventilachse 12 bewegen.

Eine im Ausführungsbeispiel als sogenannter Reihenmotor dargestellte Brennkraftmaschine in Hubkolbenbauform besitzt zwei parallel stehende, nicht gezeigte Zylinder in welchen die Kolben 1 auf und ab laufen. Die unterhalb der Zylinder angeordnete Kurbelwelle 4 besitzt zwei Kurbelzapfen 3, auf denen jeweils ein Pleuel 2 gelagert ist. Jeder der Pleuel ist mit einem Kolben 1 verbunden, der im jeweiligen Zylinder auf und ab läuft. Oberhalb der Zylinder ist eine Nockenwelle 10 angeordnet. Die Nocken 18 der Nockenwelle 10 betätigen dabei die Kipphebel 11, die mit den jeweils entsprechenden Ventilen 19 zusammenwirken.

Der Antrieb der Nockenwelle 10 erfolgt durch ein Nockenwellen-Kettenzahnrad 9, das sich zwischen den Nockenpaaren für die einzelnen Zylinder befindet. Im Ausführungsbeispiel ist dieses Nockenwellen-Kettenzahnrad in der Mitte der Nockenwelle angeordnet, es kann jedoch in einer anderen Ausführung auch aus der Mitte versetzt angeordnet sein.

Die Nockenwelle 10 wird durch die Steuerkette 8 über das Nockenwellen-Kettenzahnrad 9, das Kettenspannrad 7, die gegenläufig rotierende Ausgleichswelle 5 mit Ausgleichswellen-Kettenzahnrad 5K und das Kurbelwellen-Kettenzahnrad 6 von der Kurbelwelle 4 angetrieben. Eine weitere mögliche Ausführung des Nockenwellenantriebes beinhaltet eine Ausführung mit Zahnriemen und Zahnriemenrädern anstelle von Kette und Kettenrädern.

Die in den Figuren 6 und 7 dargestellten Schnitte veranschaulichen den Einbau der Nockenwelle 10 und der Kipphebel 11 direkt in die am Zylinderkopf 24 angegossenen Aufnahmen 15 und 16. Dies hat den Vorteil einer sehr einfachen Bearbeitung und einer sehr einfachen Montage der Nockenwelle und der Kipphebel. Die Figuren 6 und 7 zeigen nur Ausschnitte aus dem Zylinderkopf 24 und Zylinderkopf-Deckel 14, in dem alle beschriebenen Organe angeordnet sind.

Am Beispiel der Nockenwelle 10 wird nachfolgend die Montage näher erläutert und die Vorteile detailliert aufgeführt. Bei der vorliegenden Erfindung müssen die vorgegossenen Aufnahmen 16 im Zylinderkopf 24 für die Nockenwelle 10, die eine Hohlwelle ist, nur noch auf das gewünschte Wellenmass gebohrt werden, so dass die mit den innen liegenden Rollenlagern 20 versehene Nockenwelle 10 zwischen die Aufnahmen 16 gelegt und die als Montagewelle dienende Nockenwellen-Achse 17 eingeschoben werden kann. Der Zylinderkopfdeckel 14 mit den entsprechend bearbeiteten Seitenflächen 21 dient dabei der seitlichen Fixierung der Nockenwellen-Achse 17.

Sinngemäss trifft dies auch auf die Kipphebel 11 zu, die ebenfalls als Hohlwellen mit Rollenlager 22 ausgebildet sind und gemäss Figur 7 zwischen die Aufnahmen 15 gelegt werden, woraufhin die als Montagewellen dienenden Kipphebel-Achsen 13 eingeschoben und durch die Seitenflächen 23 am Zylinderkopfdeckel 14 fixiert werden.

Ein Vorteil der Erfindung ist somit eine sehr einfache Bearbeitung des Ventiltriebs und eine sehr einfache Montage der Nockenwelle und der Kipphebel. Ein weiterer Vorteil der Erfindung ist die Verwendung von Rollenlagern zur Lagerung von Nockenwelle und Kipphebeln, wodurch sehr niedrige Reibverluste ermöglicht werden und keine Druckölversorgung benötigt wird.

Ein weiterer grosser Vorteil der Erfindung ist, dass keine zusätzliche Verschraubung oder andersartige Befestigung von Lagerböcken benötigt wird. Durch die spezielle Ausführung des Zylinderkopfdeckels werden darin keine Lagerstellen benötigt. Ausserdem ergeben sich keine unterbrochenen Dichtflächen zwischen Zylinderkopfdeckel und Zylinderkopf und es wird eine sehr einfache Abdichtung des Kerzenlochs ermöglicht. Durch die Möglichkeit, den Zylinderkopfdeckel zur Fixierung der Achsen 13 und 17 zu verwenden, ist keine weitere Sicherung der Nockenwelle und der Kipphebel erforderlich. Durch die Erfindung wird auch die Wartung wie Ventilspielkontrolle und Einstellung deutlich vereinfacht und Nockenwellen und Kipphebel können extrem einfach ausgetauscht werden.

In Figur 8 ist eine Variante zur Ausführung der Aufnahmen, insbesondere der Kipphebelwelle-Aufnahmen, dargestellt, wobei der Zylinderkopf in perspektivischer Sicht dargestellt ist. Es hat sich gezeigt, dass bei gewissen Modellen und grossen Beanspruchungen gegossene Aufnahmen für die Kipphebelwellen den Anforderungen nicht genügen. Die gegossenen Aufnahmen 15 gemäss Figur 7 können in diesen Fällen gemäss der Ausführung nach Figur 8 durch Aufnahmen 15A aus Stahl ersetzt werden, die paarweise und am Zylinderkopf 24 direkt angeschraubt werden. Die übrigen Vorteile wie bei den gegossenen Aufnahmen werden vollständig beibehalten und die Montage der Kipphebelwellen erfolgt auf dem gleichen Weg.

Falls erforderlich, können auch die gegossenen Nockenwellen-Aufnahmen 16 durch vorgefertigte Aufnahmen ersetzt werden, die dann auf den Zylinderkopf angeschraubt werden.

Es hat sich ferner herausgestellt, dass die Verwendung von Aufnahmen, sei es gegossene oder vorgefertigte und angeschraubte Aufnahmen auch bei der Lagerung vorbekannter Nockenwellen oder Kipphebel wesentliche Vorteile und Einsparungen bringt. Analog dazu hat es sich ergeben, dass die Verwendung von Hohlwellen für die Lagerung von Nockenwellen und Kipphebel auch bei vorbekannten Anordnungen Vorteile bietet.

Insbesondere aus Figur 3 geht hervor, dass die Nockenwelle 10, das Kettenspannrad 7 und die gegenläufig rotierende Ausgleichswelle 5 mit dem Kettenzahnrad 5K von nur einer Kette 8 in Linie mit der Kurbelwelle 4 mit Kettenzahnrad 6 von dieser angetrieben wird. Das hat den Vorteil, durch die sehr kompakte Bauweise sehr schmal bauen zu können und ermöglicht, zusätzliche Bauteile wie z.B. Zwischenwellen einzusparen. Diese Kettenführung ermöglicht auch durch die Anordnung des Kettenspannrades 7 eine Drehrichtungsumkehr der Ausgleichswelle 5 und einen genügend grossen Umschlingungswinkel aller treibenden und getriebenen Bauteile. Dabei wird das Kettenspannrad 7 in Linie mit dem Kurbelwellen-Kettenzahnrad 6 so angeordnet, dass sowohl ein genügend grosser Umschlingungswinkel für alle Wellen, als auch eine Drehrichtungsumkehr für die Ausgleichswelle 5 erreicht wird. Das Kettenspannrad 7 kann zur Reduzierung der Reibung rollengelagert sein und dabei nur über das Spritzöl der Kette genügend geschmiert werden.

Auch diese Massnahme der Erfindung ermöglicht einen sehr einfachen und kompakten Aufbau des Ventiltriebs. Neben einer Ausführung mit Kettentrieb, ist auch eine Ausführung der Erfindung mit Zahnriemen möglich. Dabei werden die Kettenräder durch Zahnriemenräder ersetzt.

## Patentansprüche

1. Hubkolbenmotor mit mindestens einem Zylinder und mit Kipphebel-Ventilsteuerung, mit Kolben (1), die an einer Pleuelstange (2) befestigt sind und über Kurbelzapfen (3) mit einer Kurbelwelle (4) verbunden sind, einer Ausgleichswelle (5) und einer von der Kurbelwelle (4) angetriebenen Nockenwelle (10), die ihrerseits Kipphebel (11) betätigt, wobei diese Organe in einem Kurbelwellen-Gehäuse mit Zylinderkopf (24) und Zylinderkopf-Deckel (14) angeordnet sind, **dadurch gekennzeichnet, dass** der Zylinderkopf direkt darin befestigte Aufnahmen (16) aufweist, die der Befestigung einer nichtdrehenden Nockenwellen-Achse (17) dienen.

2. Hubkolbenmotor nach Anspruch 1, **dadurch gekennzeichnet, dass** der Zylinderkopf (24) aus Stahl vorgefertigte und daran angeschraubte Aufnahmen (15A) aufweist, die der Befestigung einer nichtdrehenden Kipphebel-Achsen (13) dienen.

3. Hubkolbenmotor nach Anspruch 1 oder 2, **dadurch gekennzeichnet, dass** die Nockenwelle (10) und/oder die Kipphebel (11) hohl ist (sind) und innen angeordnete Lager (20, 22) aufweist (aufweisen) und auf (einer) zusätzlichen, in die Nockenwelle (10), bzw. Kipphebel (11) eingeschobene(n), nichtdrehenden Achse(n) (17, 13) gelagert ist (sind).

4. Hubkolbenmotor nach Anspruch 3, **dadurch gekennzeichnet, dass** die Nockenwellen-, bzw. Kipphebel-Lager (20, 22) Rollen- oder Gleitlager sind.

5. Hubkolbenmotor nach Anspruch 1, **dadurch gekennzeichnet, dass** die Aufnahmen (16) einstückig mit dem Zylinderkopf (24) gegossen sind.

6. Hubkolbenmotor nach einem der Ansprüche 1 bis 5, **dadurch gekennzeichnet, dass** der Zylinderkopf-Deckel (14) Seitenflächen (21) aufweist, die der Positionierung und Fixierung der Nockenwelle (10) und der dazu gehörigen Nockenwellen-Achse (17) dienen.

7. Hubkolbenmotor nach einem der Ansprüche 1 bis 6, **dadurch gekennzeichnet, dass** der Zylinderkopf-Deckel (14) Seitenflächen (23) aufweist, die der Positionierung und Fixierung der Kipphebel (11) und der dazu gehörigen Kipphebel-Achsen (13) dienen.

8. Hubkolbenmotor nach einem der Ansprüche 1 bis 7, wobei die Drehung der Nockenwelle (10) über bewegliche Antriebsmittel (8) erfolgt, die von einem direkt mit der Kurbelwelle verbundenen Antriebrad (6) angetrieben sind und ein Spannrad (7) umfassen, um die Antriebsmittel (8) zu spannen, **dadurch gekennzeichnet, dass** die Nockenwelle (10), das Spannrad (7) und die gegenläufig rotierende Ausgleichswelle (5) von nur einer Kette (8) oder nur einem Zahnriemen in Linie mit der Kurbelwelle (4) von dieser angetrieben werden.

9. Hubkolbenmotor nach Anspruch 8, **dadurch gekennzeichnet, dass** das in Linie mit dem Kurbelwellenrad (6) sich befindliche Spannrad (7) so angeordnet ist, dass sowohl ein genügend grosser Umschlingungswinkel für alle Wellen, als auch eine Drehrichtungsumkehr für die Ausgleichswelle (5) erreicht wird.

10. Hubkolbenmotor nach Anspruch 8, **dadurch gekennzeichnet, dass** das Spannrad (7) zur Reduzierung der Reibung rollengelagert ist und über das Spritzöl der Kette genügend geschmiert ist.

## Claims

1. Reciprocating engine having at least one cylinder and using a rocker valve gear, comprising pistons (1) that are fastened to a connecting rod (2) and connected by crank pins (3) to a crankshaft (4), as well as a balancer shaft (5) and a camshaft (10) that is driven by the crankshaft (4) and in turn actuates rockers (11), these elements being arranged in a crankcase having a cylinder head (24) and cylinder head cover (14), **characterized in that** the cylinder head is provided with seats (16) that are directly fastened therein and serve for the attachment of a nonrotating camshaft axle (17).

2. Reciprocating engine according to claim 1, **characterised in that** the cylinder head (24) comprises seats (15A) that are prefabricated from steel and screwed thereto for the attachment of a nonrotating rocker axle (13).

3. Reciprocating engine according to claim 1 or 2, **characterised in that** the camshaft (10) and/or the rockers (11) is/are hollow and comprise(s) internally disposed bearings (20, 22) and is/are supported on an additional, nonrotating axle or on axles (17, 13) that is/are inserted into the camshaft (10) resp. into the rockers (11).

4. Reciprocating engine according to claim 3, **characterised in that** the camshaft resp. rocker bearings (20, 22) are roller or plain bearings.

5. Reciprocating engine according to claim 1, **characterised in that** the seats (16) are cast integrally with the cylinder head (24).

6. Reciprocating engine according to one of claims 1 to 5, **characterised in that** the cylinder head cover (14) comprises lateral surfaces (21) for positioning and maintaining the camshaft (10) and the associated camshaft axle (17).

7. Reciprocating engine according to one of claims 1 to 6, **characterised in that** the cylinder head cover (14) comprises lateral surfaces (23) for positioning and maintaining the rockers (11) and the associated rocker axles (13).

8. Reciprocating engine according to one of claims 1 to 7, the rotation of the camshaft (10) being effected by movable driving means (8) which are driven by a driving wheel (6) that is directly connected to the crankshaft, and which include a tensioning wheel (7) for tensioning the driving means (8), **characterized in that** the camshaft (10), the tensioning wheel (7), and the counter-rotating balancer shaft (5) are driven by the crankshaft (4) through a single chain (8) or a single toothed belt arranged in line with the crankshaft.

9. Reciprocating engine according to claim 8, **characterised in that** the tensioning wheel (7) arranged in line with the crankshaft wheel (6) is disposed such that both a sufficient angle of contact for all shafts and a reversal of the rotating direction of the balancer shaft (5) are obtained.

10. Reciprocating engine according to claim 8, **characterised in that** the tensioning wheel (7) is supported on roller bearings for reduced friction and sufficiently lubricated by splash oil of the chain.

## Revendications

1. Moteur à piston alternatif avec au moins un cylindre et avec commande des soupapes par culbuteur, comprenant des pistons (1) fixés à une bielle (2) et reliés par des manetons (3) à un vilebrequin (4), un arbre d'équilibrage (5) et un arbre à cames (10) entraîné par le vilebrequin (4) et entraînant à son tour des culbuteurs (11), lesdits organes étant agencés dans un carter muni d'une culasse (24) et d'un couvercle de culasse (14), **caractérisé en ce que** la culasse comprend des logements (16) directement intégrés pour la fixation d'un axe (17) non rotatif d'arbre à cames.

2. Moteur alternatif selon la revendication 1, **caractérisé en ce que** la culasse (24) comprend des logements (15A) préfabriqués en acier et vissés sur la culasse pour la fixation d'un axe (13) non rotatif de culbuteur.

3. Moteur alternatif selon la revendication 1 ou 2, **caractérisé en ce que** l'arbre à cames (10) et/ou les culbuteurs (11) est (sont) creux et comporte(nt) des paliers (20, 22) agencés intérieurement, et est (sont) supporté(s) sur un (des) axe(s) (17, 13) non rotatif(s) inséré(s) dans l'arbre à cames (10) resp. dans les culbuteurs (11).

4. Moteur alternatif selon la revendication 3, **caractérisé en ce que** les paliers (20, 22) de l'arbre à cames resp. des culbuteurs sont des roulements à rouleaux ou des paliers lisses.

5. Moteur alternatif selon la revendication 1, **caractérisé en ce que** les logements (16) sont coulés d'une pièce avec la culasse (24).

6. Moteur alternatif selon l'une des revendications 1 à 5, **caractérisé en ce que** le couvercle de culasse (14) présente des faces latérales (21) servant au positionnement et à la retenue de l'arbre à cames (10) et de l'axe (17) d'arbre à cames y associé.

7. Moteur alternatif selon l'une des revendications 1 à 6, **caractérisé en ce que** le couvercle de culasse (14) présente des faces latérales (23) servant au positionnement et à la retenue des culbuteurs (11) et des axes (13) de culbuteur y associés.

8. Moteur alternatif selon l'une des revendications 1 à 7, l'arbre à cames (10) étant entraîné en rotation par des moyens d'entraînement (8) mobiles qui sont entraînés par une roue d'entraînement (6) directement reliée au vilebrequin et comprennent un tendeur (7) permettant de tendre lesdits moyens d'entraînement (8), **caractérisé en ce que** l'arbre à cames (10), le tendeur (7) et l'arbre d'équilibrage (5) en rotation inverse sont entraînés par le vilebrequin (4) par l'intermédiaire d'une seule chaîne (8) ou d'une seule courroie crantée en ligne avec le vilebrequin.

9. Moteur alternatif selon la revendication 8, **caractérisé en ce que** le tendeur (7) disposé en ligne avec la roue d'entraînement (6) du vilebrequin est agencé de telle manière qu'il en résulte un angle de contact suffisant pour tous les arbres et en même temps une inversion de la direction de rotation de l'arbre d'équilibrage (5).

10. Moteur alternatif selon la revendication 8, **caractérisé en ce que** le tendeur de chaîne (7) est monté sur roulements à rouleaux pour une friction réduite et suffisamment lubrifié par l'huile projetée par la chaîne.
